# EUROPÄISCHE PATENTANMELDUNG

(11) **EP 3 498 945 A1**
(43) Veröffentlichungstag der Anmeldung: **19.06.2019**
(21) Anmeldenummer: 17207383.5
(22) Anmeldetag: 14.12.2017
(51) Int. Cl.: E05B 19/18, E05B 47/00

(54) **SCHLÜSSEL FÜR EINE MECHATRONISCHE SCHLIESSVORRICHTUNG UND SCHLIESSSYSTEM**

(71) Anmelder: BKS GmbH, 42549 Velbert (DE)
(72) Erfinder: Hennecke, Gerhard, 42555 Velbert (DE)
(74) Vertreter: DREISS Patentanwälte PartG mbB

(57) **Zusammenfassung**

Ein Schlüssel (10) für eine mechatronische Schließvorrichtung (80), mit einem eine Schlüsselreide bildenden Gehäuse (12), einem sich davon erstreckenden Schlüsselschaft (16) mit einer Schließcodierung (18) zur Betätigung von Zuhaltungen (92) der Schließvorrichtung (80), wobei dem Gehäuse (12) eine elektronische Steuerung (20) und ein Aktor (22) zugeordnet sind, ist im Hinblick darauf, bei mechatronischen Schließvorrichtungen den Wartungsaufwand zu reduzieren und die Witterungsbeständigkeit mit einfachen konstruktiven Mitteln zu erhöhen, derart ausgestaltet und weitergebildet, dass die Schließcodierung (18) derart eingerichtet ist, dass diese eine Freigabestellung und eine Nichtfreigabestellung einnehmen kann, wobei die Schließcodierung (18) über ein verlagerbares Antriebselement (24) mit dem Aktor (22) gekoppelt ist, so dass bei Feststellen einer positiven Authentifizierung durch die Steuerung (20) die Schließcodierung (18) durch Ansteuern des Aktors (22) von der Nichtfreigabestellung in die Freigabestellung verbringbar ist.

Ein Schließsystem (100) mit einem solchen Schlüssel (10) und einer zugehörigen mechatronischen Schließvorrichtung (80) ist angegeben.

## Beschreibung

Die Erfindung betrifft einen Schlüssel für eine mechatronische Schließvorrichtung, mit einem eine Schlüsselreide bildenden Gehäuse, einem sich davon erstreckenden Schlüsselschaft mit einer Schließcodierung zur Betätigung von Zuhaltungen der Schließvorrichtung, wobei dem Gehäuse eine elektronische Steuerung und ein Aktor zugeordnet sind. Zudem betrifft die Erfindung ein Schließsystem mit einem solchen Schlüssel und einer zugehörigen mechatronischen Schließvorrichtung.

Schlüssel für mechatronische Schließvorrichtungen und entsprechende Schließsysteme sind aus dem Stand der Technik bekannt und im Handel erhältlich, bspw. unter der Bezeichnung "Bluechip" der Firma Winkhaus oder unter der Bezeichnung "Verso Cliq" der Firma Assa Abloy.

Mechatronische Schließzylinder sind mit Elektronik und häufig auch mit Batterien ausgestattet. Derartige Schließzylinder müssen gegen Umwelteinflüsse wie Feuchtigkeit, Wärme, Kälte oder aggressive Medien geschützt werden. Hierzu sind solche Schließzylinder bspw. mit Dichtungen und/oder Vergussmasse abgedichtet. Neben der komplexen Konstruktion ist problematisch, dass der Batteriewechsel aufwändig ist und oftmals einen Ausbau des Schließzylinders erfordert. Aufgrund der komplexen Konstruktion sind bei solchen Schließzylindern die Herstellkosten vergleichsweise hoch, zudem sind solche Schließzylinder für den Außenbereich nur bedingt geeignet. Auch elektronische und mechanische Störungen lassen sich nicht ausschließen.

Ein mechatronischer Schlüssel ist auch in DE 10 2007 063 076 A1 beschrieben, wobei dieser eine Bedienperson bei einem Schließvorgang unterstützt, indem der Schlüsselschaft durch motorischen Antrieb relativ zu einem Bewegungsteil (Griffstück) rotiert werden kann.

Der Erfindung liegt die Aufgabe zugrunde, mit einfachen konstruktiven Mitteln bei mechatronischen Schließvorrichtungen den Wartungsaufwand zu reduzieren und die Witterungsbeständigkeit zu erhöhen.

Die Erfindung löst die eingangs genannte Aufgabe durch einen Schlüssel mit den Merkmalen des Anspruchs 1. Danach zeichnet sich der Schlüssel dadurch aus, dass die Schließcodierung derart eingerichtet ist, dass diese eine Freigabestellung (Freigabeprofil der Schließcodierung) und eine Nichtfreigabestellung (Nichtfreigabeprofil der Schließcodierung) einnehmen kann, wobei die Schließcodierung über ein (relativ zum Gehäuse) verlagerbares Antriebselement mit dem Aktor gekoppelt ist, so dass bei Feststellen einer positiven Authentifizierung durch die Steuerung die Schließcodierung durch Ansteuern des Aktors (durch Verlagerung des Antriebselements) von der Nichtfreigabestellung in die Freigabestellung verbringbar ist oder gebracht wird.

Mit der Schließcodierung in Freigabestellung lassen sich die Zuhaltungen eines Schließzylinders einer zugehörigen mechatronischen Schließvorrichtung durch den Schlüssel ebenfalls in Freigabestellung bringen, so dass der Schließzylinder betätigt, d.h. der Schließkern relativ zum Zylindergehäuse gedreht werden kann. "Zugehörig" meint, dass ein Schlüssel passend in einen Schließzylinder eingesteckt werden kann, so dass der Schließzylinder durch den Schlüssel betätigt werden kann.

Mit der Schließcodierung in Nichtfreigabestellung kann der Schließzylinder mangels freigebender Ausrichtung von dessen Zuhaltungen durch den Schlüssel nicht betätigt werden. Eine Freigabe ist dann nicht möglich. Bei der Nichtfreigabestellung der Schließcodierung kann es sich um eine Ausgangsstellung oder eine Ruhestellung der Schließcodierung handeln.

Die vorgeschlagene Ausgestaltung hat den Vorteil, dass der Schließzylinder für die gewünschte Funktionalität keine elektronischen Komponenten benötigt und als konventioneller Schließzylinder ausgestaltet sein kann. Die elektronischen Komponenten wie Steuerung (Elektronik), Energiespeicher (Batterie), Aktor und/oder elektronische Authentifizierung sind stattdessen im Schlüssel angeordnet. Dadurch ist der Schließzylinder frei von elektronischen Komponenten sowie frei von einem Batteriespeicher und muss nicht bestromt werden. Die Freigabe-Funktionalitäten befinden sich im Schlüssel (zweistufige Freigabe). Dies ermöglicht einen konstruktiv einfachen Aufbau des Schließzylinders und reduziert dessen Wartungsaufwand.

Eine zweistufige Freigabe kann bspw. derart ausgebildet sein, dass in einem ersten Schritt die Authentifizierung über ein RFID-Element (aktiver RFID-Tag) im Schlüssel erfolgt. Im Schließzylinder kann als Gegenstück ebenfalls ein RFID-Element (passiver RFID-Tag) angeordnet sein. Nach erfolgter Authentifizierung kann in einem zweiten Schritt ein verlagerbares Antriebselement (bspw. Schlüsselhalm) mit gekoppelten oder integrierten Elementen zur Betätigung von Zuhaltungen und zur Freigabe des Schließzylinders motorisch verfahren werden.

Im Rahmen einer bevorzugten Ausgestaltung kann die Schließcodierung im Schlüsselschaft gelagerte Profilelemente aufweisen, wobei die Profilelemente durch Verlagerung des Antriebselements (ebenfalls) verlagerbar sind. Anders ausgedrückt bilden die verlagerbaren Profilelemente in ihrer Gesamtheit die Schließcodierung aus. Hiermit ist mit einfachen konstruktiven Mitteln eine einstellbare Schließcodierung geschaffen, wobei durch den Schlüssel Zuhaltungen eines herkömmlichen Schließzylinders betätigt werden können. Je nach Verlagerung der Profilelemente kann die Schließcodierung in die Freigabestellung oder in die Nichtfreigabestellung gebracht werden. Im Konkreten können die Profilelemente als in Durchgängen des Schlüsselschafts gelagerte Profilstifte ausgebildet sein. Die Profilelemente können eine zylindrische, bspw. kreiszylindrische, Gestalt aufweisen. Die Profilelemente können eine individualisierte Länge zur Herstellung einer Vielzahl möglicher Kombinationen aufweisen. Die Durchgänge im Schlüsselschaft können bspw. als damit korrespondierende Bohrungen ausgebildet sein. Die Durchgänge sind insbesondere orthogonal zur Längsrichtung des Schlüsselschafts angeordnet.

Im Konkreten können die die Profilelemente jeweils einen Schaftabschnitt und einen bezogen auf den Schaftabschnitt (nach außen, bspw. radial) erweiterten, insbesondere (bezogen auf den Schlüsselschaft) innenliegenden, Kopfabschnitt aufweisen. Hiermit ist eine konstruktiv einfache und stabile Ausführung der Profilelemente geschaffen. Der Schaftabschnitt kann zur Führung des Profilelements im Schlüsselschaft dienen. Dabei kann ein Profilelement über den Schaftabschnitt endseitig mit einem Kernstift einer Zuhaltung in Kontakt gelangen. Durch den erweiterten Kopfabschnitt kann ein Herausfallen des Profilelements verhindert werden. Hierzu kann der Kopfabschnitt mit einem den Durchgang, insbesondere nach (radial) innen, verjüngenden Absatz zusammenwirken.

In zweckmäßiger Weise kann der den Profilelementen zugewandte Abschnitt des Antriebselements in einem im Schlüsselschaft ausgebildeten, vorzugsweise nach außen geschlossenen, Kanal angeordnet sein. Hiermit ist eine sichere, vor Manipulationen und/oder Umwelteinflüssen geschützte Anordnung des betreffenden Abschnitts des Antriebselements realisiert. Der Kanal kann auch zur Führung des Antriebselements dienen. Der Kanal ist insbesondere in Längsrichtung des Schlüsselschafts orientiert. Die Durchgänge für die Profilelemente münden jeweils mit ihrem inneren Ende in diesen Kanal und mit ihrem äußeren Ende nach außen.

Im Rahmen einer bevorzugten Ausgestaltung können die Profilelemente mittels Federn (Druckfedern) in Bezug auf den Schlüsselschaft nach innen vorgespannt sein. Mit anderen Worten ziehen die Federn die Profilelemente ins Innere des Schlüsselschafts hinein. Dadurch sind die Profilelemente in Nichtfreigabestellung (bspw. Ausgangs- oder Ruhestellung) in den Schlüsselschaft eingezogen und somit vor Umwelteinflüssen und/oder Manipulationen geschützt. Selbst wenn der Schlüssel in die Hand eines Unbefugten gelangen sollte, könnte dieser die Freigabestellung bzw. das Freigabeprofil nicht ohne Weiteres ermitteln.

In vorteilhafter Weise kann das Antriebselement in seinem den Profilelementen zugewandten Endbereich wechselweise Kontaktabschnitte und Ausnehmungen aufweisen. Dadurch sind eine konstruktiv einfache Ausgestaltung des Antriebselements und eine einfache Betätigung der Profilelemente geschaffen. Durch individuelle Ausgestaltung der Kontaktabschnitte und der Ausnehmungen (jeweils Maße und/oder Position) lässt sich auf einfache Weise eine Vielzahl möglicher Kombinationen realisieren. Unabhängig davon können auch die Profilelemente eine individualisierte Länge aufweisen, wie oben beschrieben.

Im Konkreten können die Profilelemente in der Nichtfreigabestellung, insbesondere mit deren Kopfabschnitt, jeweils in oder an den Ausnehmungen anliegen und/oder die Profilelemente können in der Freigabestellung, insbesondere mit deren Kopfabschnitt, jeweils an den Kontaktabschnitten anliegen. Dadurch kann die Schließcodierung auf einfache Weise von der Nichtfreigabestellung in die Freigabestellung bzw. umgekehrt verbracht werden.

In zweckmäßiger Weise kann am oder im Gehäuse ein mit der Steuerung zusammenwirkendes RFID-Element, insbesondere ein aktiver RFID-Tag, angeordnet sein, insbesondere an der Seite des Gehäuses, von der aus sich der Schlüsselschaft erstreckt. Das RFID-Element wirkt zu Authentifizierungszwecken mit der Steuerung zusammen. Durch Ausgestaltung des RFID-Elements als aktiver RFID-Tag kann dieser ein Signal (Anfrage) senden, dabei ggf. ein in Reichweite befindliches weiteres RFID-Element mit Energie versorgen und ggf. eine Antwort empfangen. Bei vorliegender Authentifizierung kann mittels der Steuerung ein Verbringen der Schließcodierung in Freigabestellung erfolgen.

In vorteilhafter Weise kann zur netzunabhängigen Energieversorgung der elektronischen Schlüsselkomponenten ein, insbesondere chemischer, Energiespeicher (Batterie oder Akku; z.B. eine Knopfzelle) vorgesehen ist. Dadurch kann der Schlüssel netzunabhängig ohne Zuführung externer elektrischer Energie betrieben werden. Ein Wechsel eines Energiespeichers kann auf einfache Weise erfolgen, bspw. durch einen entnehmbaren Gehäuseabschnitt an der Schlüsselreide.

Im Konkreten kann der Aktor mittels eines Getriebes mit dem verlagerbaren Antriebselement gekoppelt sein und/oder der Aktor kann als Elektromotor ausgebildet sein. Damit ist ein konstruktiv einfacher, platzsparender und hinreichend starker Antrieb geschaffen. Im Konkreten kann das Getriebe als Schneckengetriebe ausgebildet sein, insbesondere mit einer Schneckenwelle an Aktor bzw. Elektromotor, einem am oder im Gehäuse gelagerten Zahnrad bzw. Schneckenrad und/oder einem Zahnstangenabschnitt am Antriebselement.

In zweckmäßiger Weise kann das verlagerbare Antriebselement als Schieber ausgebildet sein. Dadurch ist eine konstruktiv einfache und stabile Ausgestaltung des Antriebselements verwirklicht, da der Schieber stabförmig ausgebildet ist und lediglich (translatorisch) bezogen auf das Gehäuse bzw. den Schlüsselschaft verschoben wird.

Die eingangs genannte Aufgabe wird auch durch ein Schließsystem mit den Merkmalen des nebengeordneten Anspruchs gelöst. Bei diesem Schließsystem handelt es sich insbesondere um eine Kombination bestehend aus dem Schlüssel wie oben beschrieben und einem zugehörigen Schließzylinder. Hinsichtlich der damit erzielbaren Vorteile sei auf die Ausführungen im Zusammenhang mit dem oben beschriebenen Schlüssel verwiesen.

Das am oder im Schließzylinder angeordnete RFID-Element kann als passiver RFID-Tag ausgebildet sein. Dieser benötigt keine eigene Energiequelle und kann durch das RFID-Element des Schlüssels (aktiver RFID-Tag) mit Energie versorgt werden. Dadurch ist der Wartungsaufwand am Schließzylinder ganz erheblich reduziert, da kein Austausch eines Energiespeichers erfolgen muss.

In vorteilhafter Weise kann das RFID-Element an der Seite der Schlüsseleinführöffnung des Schließzylinders angeordnet sein, und zwar am oder im Zylindergehäuse des Schließzylinders). Dies trägt zu einer guten Kommunikationsverbindung zwischen dem schlüsselseitigen RFID-Element und dem zylinderseitigen RFID-Element bei. Zudem kann durch diese Anordnung eine bezogen auf den Einsteckvorgang des Schlüssels vergleichsweise früher Kommunikationsaufbau zwischen den RFID-Elementen erfolgen.

Der Schließzylinder kann ein Zylindergehäuse und einen im Zylindergehäuse drehbaren Zylinderkern aufweisen. Zudem kann der Schließzylinder mehrere Zuhaltungen, bspw. fünf Zuhaltungen aufweisen. Jede Zuhaltung kann einen Kernstift, einen Gehäusestift, eine Feder und/oder einen Stopfen zum Verschließen der Gehäusebohrung am Zylindergehäuse nach außen aufweisen. Der Schließzylinder kann insbesondere als Profilzylinder deutscher oder europäischer Bauart ausgebildet sein.

Die Erfindung wird im Folgenden anhand der Figuren näher erläutert, wobei gleiche oder funktional gleiche Elemente ggf. lediglich einmal mit Bezugszeichen versehen sind. Es zeigen:
- Fig.1: ein Schlüssel für eine mechatronische Schließvorrichtung im nicht eingesteckten Zustand in einer geschnittenen Seitenansicht;
- Fig.2: den Schlüssel aus Fig.1 eingesteckt in die Schließvorrichtung mit Schließcodierung in Nichtfreigabestellung in einer geschnittenen Seitenansicht;
- Fig.3: einen vergrößerten Ausschnitt aus Fig. 2 (Schließcodierung in Nichtfreigabestellung);

- Fig.4: den Schlüssel aus Fig.1 eingesteckt in die Schließvorrichtung mit Schließcodierung in Freigabestellung in einer geschnittenen Seitenansicht; und
- Fig.5: einen vergrößerten Ausschnitt aus Fig.4 (Schließcodierung in Freigabestellung).

Figur 1 zeigt einen Schlüssel für eine mechatronische Schließvorrichtung 80, welcher insgesamt mit dem Bezugszeichen 10 versehen ist. Zudem zeigt Figur 1 ein Schließsystem mit einem solchen Schlüssel 10 und einer zugehörigen mechatronischen Schließvorrichtung 80, wobei das Schließsystem insgesamt mit dem Bezugszeichen 100 bezeichnet ist.

Der Schlüssel 10 weist ein eine Schlüsselreide bildendes Gehäuse 12 und einen sich davon entlang einer Längsrichtung 14 erstreckenden Schlüsselschaft 16 auf. Der Schlüsselschaft 16 weist eine Schließcodierung 18 zur Betätigung von Zuhaltungen 92 der mechatronischen Schließvorrichtung 80 auf. Dem Gehäuse 12 sind eine elektronische Steuerung 20 und ein Aktor 22 zugeordnet, die insbesondere im Gehäuse 12 angeordnet sind.

Die Schließcodierung 18 ist derart eingerichtet, dass diese eine Freigabestellung (siehe Figuren 4 und 5) und eine Nichtfreigabestellung (siehe Figur 1 bis 3) einnehmen kann. Die Schließcodierung 18 ist über ein verlagerbares Antriebselement 24, das relativ zum Gehäuse 12 entlang der Längsrichtung 14 verlagert werden kann, mit dem Aktor 22 gekoppelt.

Bei Feststellen/Erkennen einer positiven Authentifizierung durch die Steuerung 20 wird die Schließcodierung 18 durch Ansteuern des Aktors 22 (wodurch das Antriebselement 24 um die Wegstrecke "s" in Richtung des freien Endes des Schlüsselschafts 16 verlagert wird; siehe Figur 1) von der Nichtfreigabestellung (siehe Figur 1 bis 3) in die Freigabestellung verbracht (siehe Figur 4 und 5).

Die Schließcodierung 18 weist im Schlüsselschaft 16 gelagerte Profilelemente 26 auf, wobei die Profilelemente 26 durch Verlagerung des Antriebselements 24 ebenfalls verlagerbar sind. Die verlagerbaren Profilelemente 26 bilden in ihrer Gesamtheit die Schließcodierung 18 aus. Die Profilelemente 26 sind als in Durchgängen 28 gelagerte Profilstifte 30 ausgebildet. Die Durchgänge 28 sind orthogonal zur Längsrichtung 14 des Schlüsselschafts 16 orientiert.

Die Profilelemente 26 weisen jeweils einen zylindrischen Schaftabschnitt 32 und einen bezogen auf den Schaftabschnitt 32 radial erweiterten und bezogen auf den Schlüsselschaft 16 innenliegenden Kopfabschnitt 34 auf (siehe Figur 3). Der Schaftabschnitt 32 dient jeweils zur Führung des Profilelements 26 im Durchgang 28. Die Profilelemente 26 gelangen jeweils über das freie Ende des Schaftabschnitts 32 mit einem Kernstift 94 der Schließvorrichtung 80 in Kontakt (siehe Figur 5).

Der den Profilelementen 26 zugewandte Abschnitt 36 des Antriebselements 24 ist in einem im Schlüsselschaft 16 ausgebildeten Kanal 38 angeordnet (siehe Figur 3). Der Kanal 38 dient auch zur Führung des Abschnitts 36 des Antriebselements 24 und ist nach außen hin geschlossen. Die Durchgänge 28 für die Profilelemente 26 münden mit ihrem inneren Ende in den Kanal 38 und mit ihrem äußeren Ende nach außen. Der Kanal 38 ist in seiner Länge derart ausgebildet, dass der zugewandte Abschnitt 36 um die Wegstrecke "s" zum freien Ende des Schlüsselschafts hin verlagert werden kann (Freigabestellung der Schließcodierung 18).

Die Profilelemente 26 sind mittels Federn 40 (Druckfedern) in Bezug auf den Schlüsselschaft 12 nach innen vorgespannt. Mit anderen Worten ziehen die Federn 40 die Profilelemente 26 ins Innere des Schlüsselschafts 16. In Nichtfreigabestellung der Schließcodierung 18 sind die Profilelemente 26 somit in den Schlüsselschaft 16 eingezogen.

Das Antriebselement 24 weist in seinem den Profilelementen 26 zugewandten Abschnitt 36 bzw. dem zugewandten Endbereich 36 wechselweise Kontaktabschnitte 42 und Ausnehmungen 44 auf. Die Profilelemente 26 liegen in der Nichtfreigabestellung mit deren Kopfabschnitt 34 in den Ausnehmungen 44 an (siehe Figuren 1 bis 3). In der Freigabestellung liegen die Profilelemente 26 jeweils mit deren Kopfabschnitt 34 an den Kontaktabschnitten 42 an (siehe Figur 4 und 5).

Am oder im Gehäuse 12 des Schlüssels 10 ist ein mit der Steuerung 20 zusammenwirkendes RFID-Element 46 (aktiver RFID-Tag) angeordnet. Dabei befindet sich das RFID-Element an der Seite des Gehäuses 12, von der aus sich der Schlüsselschaft 16 erstreckt. Zur netzunabhängigen Energieversorgung der elektronischen Schlüsselkomponenten (Steuerung 20, Aktor 22 und RFID-Element 46) ist ein chemischer Energiespeicher 48 in Form einer Batterie (Knopfzelle) vorgesehen.

Der Aktor 22 ist mittels eines Getriebes 50 mit dem verlagerbaren Antriebselement 24 gekoppelt. Der Aktor 22 kann als Elektromotor ausgebildet sein. Das Getriebe 50 ist als Schneckengetriebe ausgebildet. Am Aktor bzw. Elektromotor 22 ist eine Schneckenwelle 52 angeordnet, das mit einem am oder im Gehäuse 12 gelagerten Zahnrad bzw. Schneckenrad 54 in Kontakt ist. Das Zahnrad bzw. Schneckenrad 54 ist mit einem am Antriebselement 24 ausgebildeten Zahnstangenabschnitt 56 in Kontakt. Das Antriebselement 24 ist als Schieber ausgebildet.

Das Schließsystem 100 weist einen Schlüssel 10 auf wie voranstehend beschrieben. Zudem weist das Schließsystem 100 eine zugehörige mechatronische Schließvorrichtung 80 auf (siehe Figur 1). Die Schließvorrichtung 80 weist einen mechanischen Schließzylinder 82 und ein RFID-Element 84 (passiver RFID-Tag) auf. Das RFID-Element 84 ist an der Seite der Schlüsseleinführöffnung 86 des Schließzylinders 82 angeordnet.

Der mechanische Schließzylinder 82 weist ein Zylindergehäuse 88 und einen im Zylindergehäuse 88 drehbar gelagerten Zylinderkern 90 auf. Der Schließzylinder 82 weist mehrere Zuhaltungen 92, und zwar fünf Zuhaltungen 92 auf. Jede Zuhaltung 92 weist einen Kernstift 94, einen Gehäusestift 96, eine Feder 97 und einen Stopfen 98 zum Verschließen der Gehäusebohrung 99 für die Zuhaltungen auf.

Der Schlüssel 10 bzw. das Schließsystem 100 arbeitet folgendermaßen:
Befindet sich der Schlüssel 10 in der uneingesteckten Stellung (siehe Figur 1), ist die Schließcodierung 18 des Schlüssels 10 in Nichtfreigabestellung (Profilelemente 26 liegen mit deren Kopfabschnitt 34 in den Ausnehmungen 44 des Antriebselements 24 an). An der elektronischen Schließvorrichtung 80 befinden sich die Zuhaltungen 92 des mechanischen Schließzylinders 82 ebenfalls in Nichtfreigabestellung.

Wird der Schlüssel 10 über die Schlüsseleinführöffnung 86 in den Schlüsselkanal des Schließzylinders 82 eingeführt, gelangen die Zuhaltungen 92 dabei mit dem Schlüsselschaft 16 in Kontakt (siehe Figur 2 und 3). Allerdings werden die Zuhaltungen 92 dadurch noch nicht in Freigabestellung gebracht (Trennebene 95 zwischen Kernstiften 94 und Gehäusestiften 96 ist nicht an der Mantelfläche des Zylinderkerns 90), da es hierfür einer Authentifizierung bedarf.

Kurz nach dem Einstecken des Schlüssels 10 findet hierzu eine Authentifizierungsprüfung statt, die, koordiniert durch die elektronische Steuerung 20, über das RFID-Element 46 des Schlüssels 10 (aktiver RFID-Tag 46) und das RFID-Element 84 der Schließvorrichtung 80 (passives RFID-Element 84) erfolgt. Fällt die Authentifizierungsprüfung positiv aus (positive Authentifizierung), d.h. passen RFID-Element 46 und RFID-Element 84 und damit auch der Schlüssel 10 und die Schließvorrichtung 80 zueinander, steuert die elektronische Steuerung 20 den Aktor bzw. Elektromotor 22 an, so dass dieser über das Getriebe 50 das Antriebselement 24 in Richtung des freien Endes des Schlüsselschafts 16 verlagert (siehe Wegstrecke "s" in Fig.1).

Durch diese Verlagerung gelangen die Profilelemente 26 über deren Kopfabschnitt 34 mit den Kontaktabschnitten 42 des Antriebselements 24 in Kontakt, so dass die Profilelemente 26 mit deren Schaftabschnitt 32 aus dem äußeren Ende der Durchgänge 28 hervor stehen (Schließcodierung 18 in Freigabestellung; siehe Figur 4 und 5). Dabei betätigen die Profilelemente 26 die Zuhaltungen 92 des Schließzylinders 82, wozu die Schaftabschnitte 32 jeweils mit einem Kernstift 94 in Kontakt sind.

Die Zuhaltungen 92 werden derart betätigt, dass sich die Trennebene 95 zwischen Kernstift 94 und Gehäusestift 96 jeweils an der Mantelfläche des Zylinderkerns 90 befindet. Der Zylinderkern 90 kann somit durch Drehen des Schlüssels 10 ebenfalls gedreht werden, so dass die Schließvorrichtung 80 betätigt werden kann und eine Freigabe des betreffenden Schließpunktes möglich ist.

Zusammenfassend benötigt der Zylinder für die gewünschte Funktionalität (abgesehen von dem RFID-Element 84) keine elektronischen Komponenten und kann als konventioneller Schließzylinder (Profilzylinder) ausgebildet sein. Alle Funktionen wie Elektronik, Batterien, Aktor, digitale Authentifizierung, befinden sich im Schlüssel. Dadurch ist der Zylinder frei von Elektronik und Batterie und muss nicht bestromt werden. Alle Freigabe-Funktionalitäten liegen im Schlüssel.

Es erfolgt eine zweistufige Freigabe. In einem ersten Schritt erfolgt eine Authentifizierung über einen aktiven RFID-Tag am oder im Schlüssel und einen passiven RFID-Tag am oder im Schließzylinder. In einem zweiten Schritt erfolgt nach einer Authentifizierung ein motorisches Verfahren des Antriebselements (Schlüsselhalm) mit integrierten Elementen (Profilelementen) zur Freigabe des Zylinders.

## Patentansprüche

1. Schlüssel (10) für eine mechatronische Schließvorrichtung (80), mit einem eine Schlüsselreide bildenden Gehäuse (12), einem sich davon erstreckenden Schlüsselschaft (16) mit einer Schließcodierung (18) zur Betätigung von Zuhaltungen (92) der Schließvorrichtung (80), wobei dem Gehäuse (12) eine elektronische Steuerung (20) und ein Aktor (22) zugeordnet sind, **dadurch gekennzeichnet, dass** die Schließcodierung (18) derart eingerichtet ist, dass diese eine Freigabestellung und eine Nichtfreigabestellung einnehmen kann, wobei die Schließcodierung (18) über ein verlagerbares Antriebselement (24) mit dem Aktor (22) gekoppelt ist, so dass bei Feststellen einer positiven Authentifizierung durch die Steuerung (20) die Schließcodierung (18) durch Ansteuern des Aktors (22) von der Nichtfreigabestellung in die Freigabestellung verbringbar ist.

2. Schlüssel (10) nach Anspruch 1, **dadurch gekennzeichnet, dass** die Schließcodierung (18) im Schlüsselschaft (16) gelagerte Profilelemente (26) aufweist, wobei die Profilelemente (26) durch Verlagerung des Antriebselements (24) verlagerbar sind.

3. Schlüssel (10) nach Anspruch 2, **dadurch gekennzeichnet, dass** die Profilelemente (26) jeweils einen Schaftabschnitt (32) und einen bezogen auf den Schaftabschnitt (32) erweiterten Kopfabschnitt (34) aufweisen.

4. Schlüssel (10) nach einem der voranstehenden Ansprüche, **dadurch gekennzeichnet, dass** der den Profilelementen (26) zugewandte Abschnitt (36) des Antriebselements (24) in einem im Schlüsselschaft (16) ausgebildeten Kanal (38) angeordnet ist.

5. Schlüssel (10) nach einem der Ansprüche 2 bis 4, **dadurch gekennzeichnet, dass** die Profilelemente (26) mittels Federn (40) in Bezug auf den Schlüsselschaft (16) nach innen vorgespannt sind.

6. Schlüssel (10) nach einem der voranstehenden Ansprüche, **dadurch gekennzeichnet, dass** das Antriebselement (24) in seinem den Profilelementen (26) zugewandten Endbereich (36) wechselweise Kontaktabschnitte (42) und Ausnehmungen (44) aufweist.

7. Schlüssel (10) nach Anspruch 6, **dadurch gekennzeichnet, dass** die Profilelemente (26) in der Nichtfreigabestellung, insbesondere mit deren Kopfabschnitt (34), jeweils in den Ausnehmungen (44) anliegen und/oder dass die Profilelemente (26) in der Freigabestellung, insbesondere mit deren Kopfabschnitt (34), jeweils an den Kontaktabschnitten (42) anliegen.

8. Schlüssel (10) nach einem der voranstehenden Ansprüche, **dadurch gekennzeichnet, dass** am oder im Gehäuse (12) ein mit der Steuerung (20) zusammenwirkendes RFID-Element (46) angeordnet ist, insbesondere an der Seite des Gehäuses (12), von der aus sich der Schlüsselschaft (16) erstreckt.

9. Schlüssel (10) nach einem der voranstehenden Ansprüche, **dadurch gekennzeichnet, dass** zur netzunabhängigen Energieversorgung der elektronischen Schlüsselkomponenten (20, 22, 46) ein, insbesondere chemischer, Energiespeicher (48) vorgesehen ist.

10. Schlüssel (10) nach einem der voranstehenden Ansprüche, **dadurch gekennzeichnet, dass** der Aktor (22) mittels eines Getriebes (50) mit dem verlagerbaren Antriebselement (24) gekoppelt ist und/oder dass der Aktor (22) als Elektromotor ausgebildet ist.

11. Schlüssel (10) nach einem der voranstehenden Ansprüche, **dadurch gekennzeichnet, dass** das verlagerbare Antriebselement (24) als Schieber ausgebildet ist.

12. Schließsystem (100) mit einem Schlüssel (10) nach einem der voranstehenden Ansprüche und einer zugehörigen mechatronischen Schließvorrichtung (80), **dadurch gekennzeichnet, dass** die Schließvorrichtung (80) einen mechanischen Schließzylinder (82) und ein RFID-Element (84) aufweist.

13. Schließsystem nach Anspruch 12, **dadurch gekennzeichnet, dass** das RFID-Element (84) an der Seite der Schlüsseleinführöffnung (86) des Schließzylinders (82) angeordnet ist.
